# FASCICULE DE BREVET EUROPEEN

(11) **EP 1 058 278 B1**
(45) Date de publication et mention de la délivrance du brevet: **29.02.2012**
(21) Numéro de dépôt: 00810068.7
(22) Date de dépôt: 25.01.2000
(51) Int. Cl.: H01F 41/08, H01F 41/02, H01F 17/06

(54) **Circuit magnétique bobine**
Gewickelter Magnetkreis
Wound magnetic circuit

(30) Priorité: 04.06.1999 CH 105699
(43) Date de publication de la demande: 06.12.2000
(73) Titulaire: LIAISONS ELECTRONIQUES-MECANIQUES LEM S.A., 1228 Plan-les-Ouates (CH)
(72) Inventeur: Cattaneo, Frédéric, 74560 Monnetier Mornex (FR)
(74) Mandataire: Reuteler, Raymond Werner

(56) Documents cités:
- EP-A- 0 504 503
- EP-A- 0 668 596
- DE-A- 4 041 415

## Description

La présente invention concerne un circuit magnétique bobiné et un procédé de fabrication d'un tel circuit.

Des circuits magnétiques bobinés sont utilisés dans de nombreux domaines parmi lesquels on compte les capteurs de courant et les transformateurs. Dans les applications telles que les capteurs de courant, la précision est étroitement liée aux propriétés magnétiques des matériaux utilisés et à la précision de fabrication. L'atteinte d'une précision voulue est souvent à l'encontre du besoin de réduire le coût de fabrication et de réduire la taille des composantes.

Le document JP-A-11121241 montre deux flasques isolants pour isoler deux bobines sur un noyau magnétique torique.

Un procédé de fabrication d'un bobinage sur un circuit magnétique torique est décrit dans le brevet européen EP 668 596. Le procédé décrit dans ce brevet, qui tente de répondre aux critères mentionnés ci-dessus, comprend les étapes d'enrouler un fil conducteur enduit d'un thermo-adhérent autour d'un mandrin cylindrique pour former une bobine, d'ouvrir un circuit magnétique en écartant les lèvres de l'entrefer, d'enfiler la bobine sur le circuit magnétique et ensuite de fermer le circuit magnétique.

Il y a plusieurs inconvénients à ce procédé conventionnel. Premièrement, il est très difficile d'enlever la bobine du mandrin cylindrique et ensuite de l'enfiler sur le noyau. Deuxièmement, l'ouverture et la refermeture du circuit magnétique, comme toute déformation plastique, détériore les propriétés magnétiques du circuit.

Au vu de ces inconvénients, le but de la présente invention est de réaliser un circuit magnétique bobiné ayant un comportement électrique et magnétique précis et qui peut être fabriqué industriellement de façon économique.

Des buts de l'invention sont réalisés par le procédé de fabrication d'un circuit magnétique bobiné selon la revendication 1, et le circuit magnétique bobiné de la revendication 4.

Dans la présente invention, un procédé de fabrication d'un circuit magnétique bobiné ayant une bobine électrique et un noyau magnétique comporte les étapes de réaliser la bobine en bobinant un fil conducteur sur un mandrin ayant une surface extérieure légèrement conique, et d'enfiler la bobine sur un noyau magnétique en forme de spire ouverte, cette spire étant d'abord formée avant l'établissement des propriétés magnétiques spécifiées du matériau magnétique de la spire. Après l'enfilement de la bobine sur le noyau magnétique, on déforme les extrémités du noyau dans une direction essentiellement orthogonale au plan du circuit magnétique pour les rapprocher. Avantageusement, par ce procédé on déforme le matériel magnétique au minimum pour ne pas dégrader ces propriétés magnétiques.

La bobine peut être enfilée sur le noyau magnétique pendant l'enlèvement du mandrin, ce qui réduit le temps et les coûts de fabrication du circuit magnétique bobiné. A cet effet, il est avantageux qu'une extrémité du noyau magnétique est insérée dans une cavité à une extrémité du mandrin pour faciliter l'enfilement de la bobine sur le noyau magnétique.

Le circuit magnétique bobiné peut en outre comporter un flasque et un connecteur, le flasque et le connecteur étant disposés, chacun, à une extrémité respective de la bobine, la bobine étant montée sur le noyau magnétique formé d'un fil magnétique de forme torique. Le flasque facilite l'enfilement de la bobine sur le noyau par sa forme et ses dimensions, d'une part, et par la réduction du coefficient de frottement, d'autre part. A cet effet, le flasque peut avantageusement avoir une surface intérieure chanfreinée pour faciliter son suivi de la courbure du noyau. Le flasque permet aussi d'éviter l'endommagement de l'isolant du fil électrique par frottement sur le tore.

Le mandrin du dispositif pour la fabrication d'un circuit magnétique bobiné, autour duquel la bobine est formée, peut avoir une surface extérieure de forme légèrement conique. Ceci facilite l'enlèvement de la bobine du mandrin.

L'angle α du cône peut être très faible et avoir, par exemple, une valeur tan α se situant entre 0,001 et 0,01. La différence de diamètre de la bobine entre les extrémités est ainsi négligeable.

Le mandrin peut en outre comporter une cavité à son extrémité pour permettre l'insertion de l'extrémité du noyau magnétique dans la cavité, et ainsi faciliter l'assemblage de ces composantes.

D'autres buts et aspects avantageux de l'invention ressortiront de la description et des revendications ci-après, et des dessins annexés, dans lesquels
la Fig. 1 est une vue en perspective d'un mandrin et d'une bobine formée sur le mandrin et prête à être insérée sur un noyau magnétique, selon l'invention;
la Fig. 2 est une coupe longitudinale de l'ensemble montré à la Fig. 1;
la Fig. 3 est une vue d'un fil magnétique continu utilisé pour former le noyau magnétique;
la Fig. 4 est une vue d'un noyau magnétique découpé du fil magnétique continu; et
les Figures 5 à 7 sont des vues en perspective montrant divers étapes dans la fabrication de la bobine.

Un circuit magnétique bobiné 1 comporte une bobine 2 et un noyau magnétique 3. La bobine 2 comporte un flasque 4 à une extrémité antérieure 19, un connecteur 5 à l'autre extrémité (10), et un fil conducteur 6 enroulé autour d'une cavité centrale 7 et s'étendant entre le connecteur 5 et le flasque 4. Le fil conducteur 6 peut être, par exemple, un fil de cuivre conventionnel muni d'une couche isolante et adhérente pour former la bobine. Le fil peut aussi être seulement isolant, l'application d'un adhérent se faisant pendant la formation de la bobine.

Le connecteur 5 comporte des bornes 8 pour la connexion du circuit magnétique bobiné à une électronique ou à un autre dispositif. Les bornes 8 sont logées dans un boîtier 9 du connecteur qui sert aussi de support pour une extrémité 10 de la bobine et de l'extrémité des fils conducteurs de la bobine qui sont connectés électriquement aux bornes 8. La connexion des fils conducteurs à un dispositif extérieur est donc facilitée par l'intégration du connecteur 5 à la bobine pendant la fabrication de la bobine, et permet en même temps de protéger et d'assurer une bonne connexion entre les fils conducteurs de la bobine et une électronique extérieure.

Le flasque 4, à l'autre extrémité de la bobine 2, sert de support pour l'extrémité d'insertion de la bobine et offre une surface intérieure de guidage 11 pour protéger le fil à l'extrémité d'enfilement de la bobine contre une abrasion lors de l'enfilement sur le noyau 3 qui peut entraîner des courts-circuits entre spires. En outre, le guidage de l'extrémité de la bobine par le flasque 4 lors de la déformation de la bobine pendant son enfilement sur le noyau torique, est nettement améliorée. En effet, le flasque 4 permet de bien définir la forme et les dimensions de la surface de guidage 11 et de réduire le coefficient de frottement entre la bobine et le noyau magnétique 3. En particulier, le flasque comporte un chanfrein 18 pour suivre la courbure du noyau magnétique 3.

Après l'enfilement du connecteur 8 et du flasque 4 sur un mandrin 12, tel que montré dans la Fig. 5, une extrémité du fil conducteur est connectée à une borne 8a du connecteur et la bobine 2 est ensuite enroulée sur le mandrin 12 tel que montré à la Fig. 6. A la fin du bobinage, l'autre extrémité du fil conducteur est connecté à une des bornes 8b. La connexion entre le fil et les bornes 8a, 8b, peut se faire par connexion enroulée ou par d'autres moyens conventionnels. La bobine peut comporter un ou plusieurs enroulements supplémentaires connectés à une ou plusieurs bornes supplémentaires, telles que 8c.

Le mandrin 12 s'étend le long d'un axe de rotation A jusqu'à une extrémité 13. Le mandrin a une surface extérieure conique 14 pour faciliter l'enlèvement de la bobine du mandrin et son enfilement sur le noyau magnétique 3. L'angle α du cône peut être très faible, par exemple tan a peut avoir une valeur entre 0,001 et 0,01, pour que l'influence du cône sur la variation de diamètre de la bobine soit négligeable tout en gardant l'avantage de faciliter l'enlèvement de la bobine du mandrin. Il est à noter que cet avantage est d'autant plus important que les fils sont enduits d'un produit adhérent pour le maintien de la forme de la bobine.

Le mandrin comporte une partie de positionnement 17 pour positionner et bloquer la rotation relative du connecteur 5 sur le mandrin. Le mandrin comporte en outre un creux 15 à son extrémité pour l'insertion d'une extrémité 16 du noyau magnétique 3 pendant l'étape d'enfilement de la bobine 2 sur le noyau, tel que montré aux figures 1, 2 et 7. Après la formation de la bobine sur le mandrin 12, la bobine 2 peut donc être facilement et directement enfilée sur le noyau magnétique 3, tel que montré à la Fig. 7, par l'action d'un poussoir 20 engageant l'extrémité connectrice 5 (voir la Fig. 1). Le poussoir a la forme d'une fourchette qui est placée à cheval sur le connecteur derrière des rebords 21 du connecteur après l'opération de bobinage. Le poussoir se déplace, dans la direction (P) parallèlement à l'axe (A) du mandrin, de manière à positionner la bobine 2 de façon précise sur le noyau magnétique 3. Dans le cas de l'utilisation d'un fil muni d'une couche thermo-adhérente, la bobine peut être chauffée, ou maintenue chaude, pour permettre sa déformation pendant l'enfilement sur le noyau 3.

Le noyau torique 3 est constitué d'un matériau magnétiquement perméable conventionnel, tel que du fer-nickel et il peut avoir toute forme appropriée (fil, méplat, tôle, ou assemblage de tels éléments). Typiquement, pour avoir de bonnes propriétés magnétiques, le matériau utilisé est recuit après sa déformation en forme de tore ouvert, car les déformations plastiques importantes dégradent les propriétés magnétiques. Il n'est par contre plus possible de recuire le tore une fois que la bobine est montée dessus.

Dans la présente invention, les déformations plastiques du matériel magnétique sont réduites au minimum pour diminuer l'influence de déformations sur les propriétés magnétiques. A cet effet, le matériau magnétique a, par exemple, la forme d'un fil 3' mis en forme de spire hélicoïdale, tel que montré à la Fig. 3, et ensuite découpé selon les lignes pointillées e1 et e2. On forme ainsi plusieurs spires individuelles, telles que montrées à la Fig. 4, les spires étant prêtes au montage de la bobine, tel que décrit ci-dessus, la seule déformation plastique des spires individuelles étant effectuée après le montage de la bobine pour rapprocher les extrémités 16, 16' du noyau magnétique 3. Les extrémités 16, 16' sont déformées par rotation dans une direction essentiellement orthogonale (O) au plan du circuit magnétique et forment un entrefer d'une longueur spécifiée, dépendant de l'application.

Pendant la formation de la spire hélicoïdale, le pas (P) peut être ajusté pour correspondre à l'écartement nécessaire, dans la direction orthogonale (O) au plan du circuit, entre les extrémités 16, 16' de façon à permettre l'insertion de la bobine sur le noyau. L'épaisseur (E) de la découpe longitudinale de la spire pour former les spires individuelles peut être ajustée de sorte à ce que, après la déformation en rotation des extrémités 16, 16' du circuit magnétique dans la direction essentiellement orthogonale (O) au plan du circuit, les extrémités sont séparées par la longueur d'entrefer spécifiée. Dans ce cas, l'épaisseur (E) de la découpe est sensiblement égale à la longueur de l'entrefer.

Le matériel magnétique peut donc être recuit après la formation de la spire, ou après découpe des spires individuelles, de sorte que la seule déformation que subit le noyau magnétique après être recuit, est due au rapprochement des extrémités 16, 16' du circuit magnétique.

## Revendications

1. Procédé de fabrication d'un circuit magnétique bobiné (1) ayant une bobine électrique (2) et un noyau magnétique (3) comportant les étapes de réaliser la bobine (2) en bobinant un fil conducteur (6) sur un mandrin (12) ayant une surface extérieure légèrement conique (14), avant ou pendant l'opération du bobinage, de disposer un flasque (4) offrant une surface intérieure de guidage (11), sur le mandrin (12) pour former une extrémité antérieure (19) de la bobine (2), cette extrémité étant destinée à être enfilée en premier sur le noyau magnétique (3) d'enfiler la bobine (2) sur un noyau magnétique (3) en forme de spire ouverte ayant des extrémités (16, 16'), cette spire étant d'abord formée avant l'établissement des propriétés magnétiques spécifiées du matériau magnétique de la spire, et de déformer les extrémités (16, 16') du noyau magnétique dans une direction essentiellement orthogonale (0) au plan du circuit magnétique bobiné pour les rapprocher.

2. Procédé selon la revendication 1, **caractérisé en ce que** la bobine (2) est enfilée sur le noyau magnétique (3) pendant l'enlèvement du mandrin (12).

3. Procédé selon la revendication 2, **caractérisé en ce qu'**une extrémité (16) du noyau magnétique (3) est insérée dans une cavité (15) à une extrémité (13) du mandrin (12) pour faciliter l'enfilement de la bobine (2) sur le noyau magnétique (3).

4. Circuit magnétique bobiné (1) comportant une bobine électrique (2) et un noyau magnétique (3), la bobine (2) comportant un fil conducteur (6), un flasque (4) offrant une surface intérieure de guidage (11) et un connecteur (5), le flasque (4) et le connecteur (5) étant disposés, chacun, à une extrémité respective de la bobine (2), la bobine, le flasque et le connecteur étant montés sur le noyau magnétique (3) formé d'un fil magnétique de forme torique.

5. Circuit magnétique bobiné selon la revendication précédente, **caractérisé en ce que** la cavité intérieure (7) de la bobine (2) a une forme légèrement conique.

6. Circuit magnétique bobiné selon l'une des revendications 5 ou 6, **caractérisé en ce qu'**il est fabriqué par un des procédés selon l'une des revendications 1 à 4.

## Claims

1. Method for fabricating a wound magnetic circuit (1) having an electric coil (2) and a magnetic core (3) comprising the steps of forming the coil (2) by winding a conductor wire (6) on a mandrel (12) having a slightly conical outer surface (14), before or during the winding operation of arranging a flange (4) offering an internal guiding surface (11) on the mandrel (12) to form an anterior end (19) of the coil (2), this end being intended to be inserted firstly on the magnetic core (3), of inserting the coil (2) on a magnetic core (3) of open spiral shape having ends (16, 16'), this spiral first being formed before establishing specified magnetic properties of the magnetic material of the spiral, and of deforming the ends (16, 16') of the magnetic core in a direction essentially orthogonal (0) to the plane of the wound magnetic circuit to draw them towards each other.

2. The method according to claim 1, **characterized in that** the coil (2) is inserted onto the magnetic core (3) when the mandrel (12) is being removed.

3. The method according to claim 2, **characterized in that** one end (16) of the magnetic core (3) is inserted in a cavity (15) at one end (13) of the mandrel (12) to facilitate insertion of the coil (2) on the magnetic core (3).

4. A wound magnetic circuit (1) comprising an electric coil (2) and a magnetic core (3), the coil (2) comprising a conductive wire (6), a flange (4) offering an internal guiding surface (11) and a connector (5), the flange (4) and the connector (5) each being arranged at a respective end of the coil (2), the coil, the flange and the connector being mounted on the magnetic core (3) formed of a toroidal-shaped magnetic wire.

5. A wound magnetic circuit according to the preceding claim, **characterized in that** the inner cavity (7) of the coil (2) is of slightly conical shape.

6. A wound magnetic circuit according to one of claims 5 or 6 **characterized in that** it is manufactured using one of the methods according to one of claims 1 to 4.

## Patentansprüche

1. Herstellungsverfahren eines gewickelten Magnetkreises (1), der eine elektrische Spule (2) und einen Magnetkern (3) hat, das die Schritte zur Herstellung der Spule (2) aufweist, einen Leitungsdraht (6) auf eine Hülse (12) zu wickeln, die eine leicht konische Außenfläche (14) hat, vor oder während des Wickelvorgangs ein Flansch (4), der eine innere Führungsfläche (11) bietet, auf der Hülse (12) anzuordnen, um ein vorderes Ende (19) der Spule (2) zu bilden, wobei dieses Ende dazu bestimmt ist, zuerst auf den Magnetkern (3) aufgefädelt zu werden, die Spule (2) in Form einer offenen Spirale auf einen Magnetkern (3) aufzufädeln mit Enden (16, 16'), wobei diese Spirale zuerst vor Herstellung der speziellen magnetischen Eigenschaften des magnetischen Materials der Spirale gebildet wird, und die Enden (16, 16') des Magnetkerns in eine Richtung zu verformen, die im Wesentlichen orthogonal (0) zur Ebene des gewickelten Magnetkreises ist, um sie anzunähern.

2. Verfahren nach Anspruch 1, **dadurch gekennzeichnet, dass** die Spule (2) während der Entfernung der Hülse (12) auf den Magnetkern (3) aufgefädelt wird.

3. Verfahren nach Anspruch 2, **dadurch gekennzeichnet, dass** eines der Enden (16) des Magnetkerns (3) in einen Hohlraum (15) an einem Ende (13) der Hülse (12) eingeführt wird, um das Auffädeln der Spule (2) auf den Magnetkern (3) zu erleichtern.

4. Gewickelter Magnetkreis (1), der eine elektrische Spule (2) und einen Magnetkern (3) aufweist, wobei die Spule einen Leitungsdraht (6), einen Flansch (4), der eine innere Führungsfläche (11) bietet und einen Verbinder (5) aufweist, wobei der Flansch (4) und der Verbinder (5) jeweils an einem jeweiligen Ende der Spule (2) angeordnet sind, wobei die Spule, der Flansch und der Verbinder auf dem Magnetkern (3) montiert sind, der von einem magnetischen Draht torischer Form gebildet wird.

5. Gewickelter Magnetkreis nach vorangehendem Anspruch, **dadurch gekennzeichnet, dass** der innere Hohlraum (7) der Spule (2) eine leicht konische Form hat.

6. Gewickelter Magnetkreis nach einem der Ansprüche 5 oder 6, **dadurch gekennzeichnet, dass** er nach einem der Verfahren nach einem der Ansprüche 1 bis 4 hergestellt wird.
